# EUROPÄISCHE PATENTSCHRIFT

(11) **EP 0 010 082 B1**
(45) Veröffentlichungstag und Bekanntmachung des Hinweises auf die Patenterteilung: **21.10.1981**
(21) Anmeldenummer: 79890038.7
(22) Anmeldetag: 01.10.1979
(51) Int. Cl.: F27D 3/15, C21C 5/46, B22D 41/10

(54) **Einrichtung zum Verschliessen des Stichloches eines metallurgischen Gefässes**
Device for sealing the tap hole of a metallurgical vessel
Dispositif pour boucher le trou de coulée d'un récipient métallurgique

(30) Priorität: 04.10.1978 AT 7147/78
(43) Veröffentlichungstag der Anmeldung: 16.04.1980
(73) Patentinhaber: VOEST-ALPINE Aktiengesellschaft, A-4010 Linz (AT)
(72) Erfinder: Hartl, Johann, A-4020 Linz (AT)
(74) Vertreter: Wolfram, Gustav, Dipl.-Ing.

## Beschreibung

Nach der DE-A-26 39 712 ist eine Einrichtung zum Verschließen des Stichloches eines metallurgischen Gefäßes vorgesehen, bei der ein in das Stichloch einzetzbarer, gegenüber der Stichlochwandung einen Ringspalt freilassender und eine Druckgasleitung enthaltender Verschlußkörper vorgesehen ist, der einen sich zur Mündung der Druckgasleitung verjüngenden Au-Benmantel aufweist.

Eine solche Einrichtung dient dazu, eine Trennung von Metall und Schlacke beim Abstich vornehmen zu können, wobei die bekannte Einrichtung besonders einfach handzuhaben ist und wiederholt Verwendung finden kann, u. zw. auch dann, wenn die Ausmauerung des Stichloches bereits einem Verschleiß unterlegen ist. Bei der bekannten Einrichtung ist der Verschlußkörper als kegelstumpf ausgebildet, an dem mündungsseitig ein zylindrischer Fortsatz vorgesehen ist. Diese Einrichtung ist bei Kleinkonvertern seit längerer Zeit zufriedenstellend im Einsatz. Schwierigkeiten traten auf, als man versuchte, diese Einrichtung auch für Großkonverter zu verwenden, wobei ein rascher Verscheiß, verursacht durch die wesentlich höhere Wärmeeinwirkung eines Großkonverters, auftrat.

Die Erfindung bezweckt die Verbesserung der bekannten Einrichtung, u. zw. in der Hinsicht, daß ein Einsatz auch bei Großkonvertern mit langer Haltbarkeit gewährleistet ist, wobei weiters ein besserer Schlackenrückhalteeffekt - entsprechend der höheren Schlackenbadhöhe eines Großkonverters - erreicht werden soll. Es sollen auch die Herstellungskosten des einen Verschleißteil darstellenden Verschlußkörpers so niedrig wie nur möglich gehalten werden.

Diese Aufgaben werden erfindungsgemäß dadurch gelöst, daß der Außenmantel des Verschlußkörpers von einer kugelkalottenförmigen Fläche, die in eine kegelstumpfförmige Fläche mündungsseitig übergeht, gebildet wird, wobei die Höhe des Kegelstumpfes mindestens das 1- fache und höchstens das 2,5-fache des Durchmessers der mündungsseitigen Austrittsöffnung der Druckgasleitung beträgt und der Öffnungswinkel des Kegelstumpfes mindestens 15 und höchstens 70° beträgt.

Eine besonders große Haltbarkeit ergibt sich dann, wenn der Verschlußkörper aus Grauguß besteht.

Die Erfindung ist anhand der Zeichnung näher erläutert, wobei Fig. 1 einen schematisch dargestellten Schnitt durch den Konverter während des Abgießens einer Stahlschmelze zeigt. Fig. 2 stellt einen Schnitt durch den Verschlußkörper entlang seiner Achse in vergrößertem Maßstab dar.

Im mit 1 bezeichneten Konvertergefäß befindet sich die 8æhlschmeIze 2 mit der auf ihr schwimmenden Schlackenschicht 3. Der Stahl fließt durch das Stichloch 4 in die darunter befindliche Gießpfanne 5. Zum Abschließen des Stichloches dient ein an einem Schwenkarm 6 befestigter Verschlußkörper 7, an den die Druckgasleitung 8 angeschlossen ist. Der Schwenkarm 6 ist am Außenmantel 9 des Frischgefäßes 1 angelenkt und ist mittels eines in beide Richtungen betätigbaren Druckmittelzylinders 10 mit Zahnstange, der am Außenmantel des Gefäßes befestigt ist, über ein Ritzel 11 schwenkbar. Am Schwenkarm 6 vorgesehene Anschläge 12 verhindern, daß der Verschlußkörper das Stichloch zur Gänze abschließt ; es bleibt dadurch ein ringförmiger Spalt 13 frei.

Das Verschließen des Stichloches geht folgendermaßen vor sich : Sobald der Stahl in die Gießpfanne 5 abgeflossen ist, fließt die Schlacke 3 durch das Stichloch 4 aus. Durch eine Verhältnispyrometer 14, durch das der ausfließende Strahl 15 beobachtet wird, erhält man beim Wechsel von Stahl zu Schlacke einen Impuls, der über einen Verstärker 16 ein Relais 17 betätigt; das daraufhin ein elektrisches Signal zu den in den Versorgungsleitungen 18, 19, 8 des Druckmittelzylinders 10 und des Verschlußkörpers 7 eingebauten Magnetventilen 20, 21, 22 sendet. Das Magnetventil 21 wird geöffnet, wodurch der Druckmittelzylinder 10 den Schwenkarm 6 in die in Fig. 1 strichliert dargestellte Schließposition bringt. Gleichzeitig wird das Magnetventil 22 der Versorgungsleitung des Verschlußkörpers betätigt, wodurch der Verschlußkörper, der in der in Fig. 1 dargestellten, zurückgeschwenkten Lage zum Zweck der Kühlung mit einem Teildruck des Druckgases beaufschlagt ist, mit dem vollen Druck des Druckgases beaufschlagt wird. Nach Erreichen der Schließstellung bewirkt das ausströmende Druckgas ein durch Pfeile angedeutetes Ansaugen von Luft durch den Ringspalt 13 nach dem Injektorprinzip. Die Schlacke wird durch den Druckgas-Luftstrom in das Frischgefäß zurückgedrängt und kann anschließend in ein eigenes Schlackengefäß abgegossen werden. Als Druckgas kann z.B. Preßluft, Argon oder Stickstoff Verwendung finden.

Der Verschlußkörper 7, der aus Grauguß gefertigt ist, weist einen Außenmantel auf, der von einer Kugelkalottenförmigen Fläche 23, die in eine kegelstumpfförmige Fläche 24 mündungsseitig übergeht, gebildet ist. Die Höhe 25 der kegelstumpfförmigen Fläche beträgt das etwa 1,4-fache des Durchmessers 26 der mündungsseitigen Austrittsöffnung der Druckgasleitung und der Öffnungswinkel 27 des Kegelstumpfes beträgt etwa 47°.

Der Durchmesser 26 beträgt etwa ein Drittel des Durchmessers 31 des Stichloches 4 ; die kugelförmige Fläche 23 des Verschlußkörpers 7 weist etwa einen Durchmesser 32 auf, der etwa das 1,5-fache des Stichlochdurchmessers 31 beträgt.

Durch die besonders gestaltete Form des Verschlußkörpers 7 wird eine besonders hohe Haltbarkeit auch bei höchster Wärmebelastung erreicht. Weiters wird durch diese Form der Schlackenrückhalteeffekt verbessert, d.h. zum Zurückhalten der Schlacke wird mit dem erfindungsgemäßen Verschlußkörper nur mehr weniger Druckluft benötigt. Der Verschlußkörper ist auch preisgünstig in der Herstellung, soferne er im Graugußverfahren hergestellt wird, wobei auf eine Nachbearbeitung verzichtet werden kann. Die Befestigung des Verschlußkörpers erfolgt mittels Wurmschrauben 28 an der am Arm 6 verstellbar montierten Halterung 29, so daß eine rasche Austauschbarkeit gesichert ist. Zur genauen Justierung des Verschlußkörpers 7. gegenüber dem Stichloch 4 dient ein Richtgelenk 30. Zum Schutz des Druckmittelzylinders ist dieser in einem Wärmeschutzkasten 33 eingebaut, der mit einer nicht dargestellten Luftbrause zur Kühlung versehen ist. Die Zuführung der Druckluftleitungen erfolgt zweckmäßig über die nicht dargestellten Tragzapfen des Konvertergefäßes.

## Patentansprüche

1. Einrichtung zum Verschließen des Stichloches (4) eines metallurgischen Gefäßes (1) zwecks Trennung von Metall (2) und Schlacke (3), mit einem in das Stichloch (4) einsetzbaren, gegenüber der Stichlochwandung einen Ringspalt (13) freilassenden, eine Druckgasleitung (8) enthaltenden Verschlußkörper (7), der einen sich zur Mündung der Druckgasleitung verjüngenden Außenmantel aufweist, dadurch gekennzeichnet, daß der Außenmantel des Verschlußkörpers (7) von einer kugelkalottenförmigen Fläche (23), die in eine kegelstumpfförmige Fläche (24) mündungsseitig übergeht, gebildet wird, wobei die Höhe (25) des Kegelstumpfes mindestens das 1-fache und höchstens das 2,5- fache des Durchmessers (26) der mündungsseitigen Austrittsöffnung der Druckgasleitung (8) beträgt und der Öffnungswinkel (27) des Kegelstumpfes mindestens 15 und höchstens 70° beträgt.

2. Einrichtung nach Anspruch 1, dadurch gekennzeichnet, daß der Durchmesser (26) der mündungsseitigen Austrittsöffnung des Verschlußkörpers etwa ein Drittel des Durchmessers (31) des Stichloches (4) beträgt.

3. Einrichtung nach Anspruch 1 oder 2, dadurch gekennzeichnet, daß der Durchmesser (32) der kugelförmigen Fläche (23) des Verschlußkörpers (7) etwa das 1,5-fache des Stichlochdurchmessers (31) beträgt.

4. Einrichtung nach den Ansprüchen 1 bis 3, dadurch gekennzeichnet, daß der Verschlußkörper (7) aus Grauguß besteht.

## Claims

1. Arrangement for closing the tap hole (4) of a metallurgical vessel (1) for separating metal (2) and slag (3), comprising a closure body (7) insertable into the tap hole (4) by leaving free an annular gap (13) relative to the tap hole wall, which closure body contains a compressed-gas conduit (8) and has an outer jacket tapering towards the mouth of the compressed-gas conduit, characterised in that the outer jacket of the closure body (7) is formed by a spherical-calotte- shaped surface (23) that passes over into a frus- troconical surface (24) on the side of the mouth, the height (25) of the truncated cone being at least one time and at most 2.5 times the diameter (26) of the mouth-side outlet opening of the compressed-gas conduit (8) and the aperture angle (27) of the truncated cone being at least 15° and at most 70°.

2. Arrangement according to claim 1, characterised in that the diameter (26) of the mouth-side outlet opening of the closure body is about one third of the diameter (31) of the tap hole (4).

3. Arrangement according to claim 1 or 2, characterised in that the diameter (32) of the spherical surface (23) of the closure body (7) is about 1.5 times the diameter (31) of the tap hole.

4. Arrangement according to claims 1 to 3, characterised in that the closure body (7) is made of grey iron.

## Revendications

1. Dispositif d'obturation du trou de coulée (4) d'un convertisseur métallurgique (1) pour séparer le métal (2) et le laitier (3), comportant un obturateur (7) que l'on peut introduire dans le trou de coulée (4), qui laisse libre une fente annulaire (13) en face de la paroi du trou de coulée, comprend une conduite de gaz sous pression (8) et présente une surface latérale extérieure qui va en se rétrécissant en direction de l'embouchure de la conduite de gaz sous pression, caractérisé en ce que la surface latérale extérieure de l'obturateur (7) est constituée d'une surface (23) en forme de calotte sphérique qui, du côté de l'embouchure se transforme à une surface (24) en forme de tronc de cône, la hauteur (25) du tronc de cône étant d'au moins une fois et d'au plus 2,5 fois le diamètre (26) de l'ouverture de sortie côté embouchure de la conduite de gaz sous pression (8) et l'angle au sommet (27) du tronc de cône étant d'au moins 15° et d'au plus 70°.

2. Dispositif selon la revendication 1, caractérisé en ce que le diamètre (26) de l'ouverture de sortie, côté embouchure, de l'obturateur est d'environ 1/3 du diamètre (31) du trou de coulée (4).

3. Dispositif selon l'une des revendications 1 ou 2, caractérisé en ce que le diamètre (32) de la surface sphérique (23) l'obturateur (7) est d'environ 1,5 fois le diamètre du trou de coulée (31).

4. Dispositif selon les revendications 1 à 3. caractérisé en ce que l'obturateur (7) est en fonte grise.
